# FASCICULE DE BREVET EUROPEEN

(11) **EP 3 318 332 B1**
(45) Date de publication et mention de la délivrance du brevet: **16.09.2020**
(21) Numéro de dépôt: 17199970.9
(22) Date de dépôt: 03.11.2017
(51) Int. Cl.: B05B 7/02, B05B 7/24, B05B 7/12, B05B 1/30

(54) **ENSEMBLE DE PROJECTION PNEUMATIQUE, RESTRICTEUR POUR UN TEL ENSEMBLE ET INSTALLATION DE PROJECTION DE PRODUIT DE REVÊTEMENT COMPRENANT UN TEL ENSEMBLE OU UN TEL RESTRICTEUR**
PNEUMATISCHE SPRITZEINHEIT, DROSSELELEMENT FÜR EINE SOLCHE EINHEIT UND SPRITZANLAGE EINES BESCHICHTUNGSPRODUKTS, DAS EINE SOLCHE EINHEIT ODER EIN SOLCHES DROSSELELEMENT UMFASST
PNEUMATIC SPRAYING ASSEMBLY, RESTRICTOR FOR SUCH AN ASSEMBLY AND INSTALLATION FOR PROJECTING A COATING PRODUCT COMPRISING SUCH AN ASSEMBLY OR SUCH A RESTRICTOR

(30) Priorité: 04.11.2016 FR 1660689
(43) Date de publication de la demande: 09.05.2018
(73) Titulaire: Exel Industries, 51200 Epernay (FR)
(72) Inventeur: LE CARDINAL, Johan, 75009 PARIS (FR); COGNON, Thibault, 75009 PARIS (FR)
(74) Mandataire: Lavoix

(56) Documents cités:
- EP-A2- 0 720 869
- US-A- 2 504 117
- US-A- 2 513 081
- US-A1- 2006 219 824

## Description

L'invention concerne un ensemble de projection pneumatique de produit de revêtement destiné à être utilisé dans une installation de projection de produit de revêtement, ainsi qu'un restricteur formant pièce détachée pour un tel ensemble et qu'une installation de projection de produit de revêtement comprenant un tel projecteur et/ou un tel restricteur.

Dans une installation de projection de produit de revêtement, il est connu d'alimenter un ou plusieurs projecteurs manuel ou automatique avec un produit de revêtement sous pression, ainsi qu'avec de l'air de pulvérisation de ce produit de revêtement. Pour ce faire, il est connu d'utiliser une pompe capable de délivrer à la fois l'air sous pression et le produit de revêtement sous pression. Dans certains cas il y peut y avoir plusieurs pulvérisateurs. Dans ce cas, chaque pulvérisateur peut être alimenté par un tuyau de longueur et/ou de diamètre différent. Dans ce genre d'installation, afin d'avoir le même débit à chaque projecteur, des régulateurs de pression sont montés sur la pompe ou la partie de pompe qui délivre le produit de revêtement sous pression. Les régulateurs sont utilisés pour éviter ou limiter les fluctuations de pression dans un tuyau d'alimentation du projecteur en produit de revêtement et d'ajuster les pressions dans chaque tuyau de façon indépendante, afin d'obtenir une iso pression au niveau de chaque projecteur.

Certains produits de revêtement tels que ceux utilisés pour appliquer une teinte sur du bois, sont très liquides, c'est-à-dire présentent une viscosité particulièrement faible, proche de celle de l'eau. Pour appliquer de tels produits de revêtement, la pression d'alimentation de la zone de pulvérisation d'un projecteur doit être faible notamment inférieure à 0,5 bar. Dans ces conditions, un volume prévu à l'intérieur du corps d'un projecteur pour alimenter cette zone de pulvérisation doit lui-même être à une pression faible. Ceci implique d'alimenter le projecteur avec un produit de revêtement sous faible pression, ce qui amène le régulateur à fonctionner en dehors de sa plage nominale de pression, au point qu'il n'est plus efficace et qu'il ne permet plus de masquer les inversions de course de la pompe. Il en résulte des fluctuations de pression dans le tuyau d'alimentation du projecteur, ce qui conduit à une application irrégulière du produit de revêtement.

Il est par ailleurs connu de US-A-2 504 117 d'alimenter un projecteur à partir de deux sources de produit de revêtement, en interposant sur chaque ligne d'alimentation on cylindre vissé dans un raccord double taraudé. Ce système est onéreux et complexe à utiliser.

C'est à ces inconvénients qu'entend plus particulièrement remédier l'invention en proposant un nouvel ensemble de projection pneumatique de produit de revêtement qui permet d'alimenter une zone de pulvérisation avec un produit de revêtement sous faible pression, sans risque de faire fonctionner un limiteur de pression en dehors de sa plage de fonctionnement.

A cet effet, l'invention concerne un ensemble de projection pneumatique de produit de revêtement comprenant un projecteur pneumatique de produit de revêtement et une ligne d'alimentation de ce projecteur pneumatique à partir d'une source de produit de revêtement sous pression à laquelle la ligne d'alimentation est raccordée par son extrémité amont, le projecteur pneumatique comprenant un corps de projecteur et une vanne de contrôle de l'écoulement du produit de revêtement vers une zone de pulvérisation de ce produit, cette vanne comprenant elle-même un pointeau d'obturation sélective d'un orifice de sortie d'un volume interne du corps du projecteur et l'ensemble de projection définissant un chemin d'écoulement du produit de revêtement, de l'extrémité amont de la ligne d'alimentation jusqu'à l'orifice de sortie du volume interne. Le chemin d'écoulement inclut un organe de raccordement de la ligne d'alimentation sur le corps du projecteur, alors qu'un restricteur d'écoulement du produit de revêtement est monté sur le chemin d'écoulement du produit de revêtement pour créer une perte de charge en amont de l'orifice de sortie. Conformément à l'invention, le restricteur est réalisé dans un matériau plus souple que le matériau de l'organe de raccordement, notamment en matériau synthétique.

Grâce à l'invention, la perte de charge créée par le restricteur en amont du projecteur permet de conserver une pression relativement élevée dans la partie amont de la ligne d'alimentation du projecteur en produit de revêtement, alors que la pression dans le volume interne du corps du projecteur peut être suffisamment basse, notamment inférieure à 0,7 bar, pour permettre une alimentation à basse pression de la zone de pulvérisation. Ainsi, un régulateur de pression disposé en sortie d'une pompe d'alimentation du projecteur peut être mis en œuvre dans sa plage nominale de pression de fonctionnement, de sorte qu'il demeure efficace, alors même que la pression du produit de revêtement pulvérisé est faible. Le fait que le restricteur est réalisé dans un matériau plus souple que le matériau de l'organe de raccordement favorise l'étanchéité.

Dans la présente description et dans les revendications ci jointes, les pressions indiquées sont des pressions relatives et dynamiques, c'est-à-dire mesurées quand le produit de revêtement circule dans les conduits et volume d'alimentation de la zone de pulvérisation.

Selon des aspects avantageux mais non obligatoires de l'invention, un tel ensemble peut incorporer une ou plusieurs des caractéristiques suivantes prises dans toute combinaison techniquement admissible :
- L'organe de raccordement est configuré pour, en l'absence du restricteur, coopérer avec un mécanisme disposé en sortie de la ligne d'alimentation afin de raccorder le projecteur à la ligne d'alimentation, alors que l'organe de raccordement est configuré pour coopérer également avec ce mécanisme lorsque le restricteur est monté dans le raccord d'arrivée du produit.
- Le restricteur présente une embouchure de même géométrie que la géométrie d'une embouchure de l'organe de raccordement.
- Le restricteur est monté de façon réversible dans le volume interne du corps du projecteur ou dans l'organe de raccordement.

Selon un autre aspect, l'invention concerne un restricteur formant pièce détachée pour un ensemble tel que mentionné ci-dessus. Ce restricteur est formé par une pièce qui définit au moins un conduit calibré d'écoulement de produit de revêtement dont la longueur est comprise entre 1 et 25 mm, de préférence entre 8 et 15 mm, de préférence encore de l'ordre de 10 mm, et dont la dimension transversale maximale est inférieure à 2 mm, de préférence comprise entre 0,5 et 1,8 mm. En outre, une extrémité du restricteur, qui en définit une embouchure, est de formes extérieure et intérieure tronconiques, avec des angles au sommet de même valeur. Ceci permet au restricteur de prendre place dans un organe classique de raccordement du projecteur avec la ligne d'alimentation.

Selon encore un autre aspect, l'invention concerne une installation de projection de produit de revêtement qui comprend au moins un réservoir de produit de revêtement, au moins un projecteur pneumatique de produit de revêtement, une pompe d'alimentation pour au moins un projecteur en produit de revêtement à partir du réservoir, ainsi qu'une ligne d'alimentation du projecteur pneumatique à partir de la pompe. Conformément à l'invention, le projecteur pneumatique et la ligne d'alimentation forment un ensemble tel que mentionné ci-dessus et/ou comprennent un restricteur tel que mentionné ci-dessus.

Grâce à l'invention, le restricteur permet de créer une perte de charge maitrisée et d'obtenir, au sein de l'installation, la même pression dans chaque projecteur, tout en utilisant un seul régulateur de pression, même dans le cas où il y a plusieurs projecteurs branchés sur la même sortie du régulateur.

De façon avantageuse, la pompe est équipée, en sortie, d'un régulateur de pression réglé pour délivrer le produit de revêtement à une ligne d'alimentation du projecteur de produit de revêtement, sous une pression comprise entre 0,5 et 3 bars, alors que le restricteur de pression est configuré pour délivrer le produit de revêtement à l'orifice de sortie du volume interne du corps du projecteur sous une pression inférieure à 1 bar, de préférence entre 0,3 et 0,7 bar.

L'invention sera mieux comprise et d'autres avantages de celle-ci apparaitront plus clairement à la lumière de la description qui va suivre d'un mode de réalisation d'un ensemble de projection, d'un restricteur et d'une installation de projection de produit de revêtement conformes à son principe, donnée uniquement à titre d'exemple et faite en référence aux dessins annexés dans lesquels :
- la figure 1 est une représentation schématique en perspective d'une installation de projection de produit de revêtement conforme à l'invention,
- la figure 2 est une coupe longitudinale de la partie avant d'un projecteur appartenant à un ensemble de projection conforme à l'invention appartenant à l'installation de la figure 1,
- la figure 3 est une vue de côté d'un restricteur destiné à être utilisé avec le projecteur de la figure 2,
- la figure 4 est une coupe selon la ligne IV-IV à la figure 3,
- la figure 5 est une coupe analogue à la figure 2 lorsque le projecteur est équipé du restricteur des figures 3 et 4 et
- la figure 6 est une coupe analogue aux figures 2 et 5 lorsque le projecteur équipé du restricteur est raccordé à un tuyau d'alimentation en produit de revêtement.

L'installation 2 représentée à la figure 1 est destinée à revêtir des objets O, tels que des panneaux de bois transportés par un convoyeur 4, avec un produit de revêtement liquide stocké dans un réservoir 6.

Pour ce faire, l'installation 2 comprend un projecteur 8 qui est ici formé par un pistolet pneumatique, de type « Airspray », destiné à être manipulé par un opérateur.

En variante non représentée, le projecteur 8 est un projecteur de type Airspray pneumatique automatique destiné à être monté sur un support, éventuellement mobile, et commandé par un automate.

L'installation 2 comprend également une pompe 10 reliée au réservoir 6 par un tube d'aspiration 12. La pompe 10 est, par ailleurs, reliée au projecteur 8 par une ligne 14 d'alimentation de ce projecteur en produit de revêtement sous pression. Un régulateur de pression 16 est monté en sortie de la pompe 10, du côté de la ligne 14, et permet de réguler la pression du produit de revêtement circulant dans cette ligne, en fonction d'une valeur de consigne réglée au moyen d'un bouton 18. On note 141 l'extrémité amont de la ligne 14 par laquelle cette ligne est raccordée sur le régulateur 16.

La pompe 10 délivre le produit de revêtement sous une pression comprise entre 2 et 40 bars. Le régulateur de pression est construit de façon à ce que la valeur de consigne soit comprise entre 0,5 et 3 bars. En d'autres termes, la pression régulée dans le tuyau 14 peut normalement être réglée entre 0,3 et 3 bars.

Par ailleurs, la pompe 10 est reliée à une source d'air 20 qui peut être une source d'air comprimé. Un tube d'aspiration d'air 22 relie la source 20 à la pompe 10.

Une ligne 24 d'alimentation du projecteur 8 en air relie la pompe 10 au projecteur 8. Un régulateur 26 est monté en sortie de la pompe 10, au départ de la ligne 24, et permet de régler la pression d'air dans ce tuyau 24 au moyen d'un bouton de commande 28.

En pratique, dans le cas représenté du projecteur 8 de type pistolet, les lignes 14 et 24 peuvent être formées par des tuyaux souples.

Comme visible notamment à la figure 2, le projecteur 8 comprend un corps 82 sur lequel est montée une tête ou chapeau 84 immobilisée par un écrou 86, avec interposition de joints d'étanchéité 88 et 90.

Dans l'exemple, la tête 84 est destinée à délivrer un jet plat et comprend à cet effet deux cornes, dont une seule est visible à la figure 2 avec les références 842. La tête est pourvue de canaux de circulation d'air provenant du tuyau 24. Certains de ces canaux sont visibles à la figure 2 avec la référence 844.

Le corps 82 est, quant à lui, pourvu de canaux 824 de circulation d'air à partir d'une zone de raccordement du tuyau 24 sur le corps 82 et jusque dans la tête 84. Un seul de ces canaux est visible à la figure 2, étant précisé que le nombre et la représentation des canaux 824 et 844 ne sont pas limitatifs pas plus que leur nombre.

Par ailleurs, le pulvérisateur 8 comprend une vanne 92 qui permet de contrôler la sortie de produit de revêtement au moyen d'une gâchette 94. La vanne comprend un pointeau 96 et une buse 98 qui définit un siège 981 sur lequel le pointeau 96 vient en appui en configuration fermée de la vanne 92 représentée aux figures 2, 5 et 6.

La buse 98 coopère avec une chemise 100 disposé à l'intérieur du corps 2 pour définir un volume V82 interne au corps 82, qui est destiné à recevoir le produit de revêtement s'écoulant vers un orifice de sortie 982 de la buse 98.. En aval de cet orifice de sortie 982, il est formé une zone de pulvérisation Z8 du projecteur 8 dans laquelle le produit de revêtement sortant du volume V82 par l'orifice 982 est pulvérisé par l'air provenant des canaux 844 et conformé par l'air provenant des canaux ménagés dans les cornes 842.

Un organe de raccordement 102 est monté sur le corps 82 de telle façon que son volume intérieur V102 est en communication avec le volume 82. Dans l'exemple, l'organe 102 est vissé sur le corps 82. Cet organe de raccordement 102 est destiné à être raccordé à l'extrémité aval 142 de la conduite d'alimentation 14. Il constitue ainsi une partie d'un raccord d'arrivée du produit de revêtement dans le corps 82, plus particulièrement dans le volume V82. On appelle parfois l'organe 102 « raccord d'arrivée ».

L'organe de raccordement 102 est équipé d'un filetage externe 104 destiné à coopérer avec un écrou 106 monté libre en rotation autour d'un élément de raccord 108 pourvu d'une tige crénelée introduite et immobilisée par coopération de formes dans l'extrémité aval 142 de la conduite d'alimentation 14. Les éléments 108 et 110 sont visibles à la figure 6.

L'organe de raccord 102 est pourvu d'une embouchure 112 de forme tronconique convergente en direction du corps 82. Par ailleurs, l'élément de raccord 108 est pourvu d'une surface avant 114 également tronconique et de géométrie complémentaire de celle de l'embouchure 112.

Il est ainsi possible de raccorder fluidiquement l'organe 102 et l'élément 108 en mettant en appui la surface 114 sur l'embouchure 112 et en vissant l'écrou 106 sur le filetage 104. Cette configuration n'est pas représentée sur les figures mais se déduit de la géométrie des pièces 102, 106 et 108. L'organe 102 et l'élément 108 forment donc deux parties d'un raccord d'alimentation du projecteur 8 en produit de revêtement.

Un chemin d'écoulement C de produit de revêtement sous pression est défini entre l'extrémité 141 de la ligne 14 et l'orifice 982. Ce chemin d'écoulement C comprend le volume interne du tuyau formant la ligne d'alimentation 14, le volume interne V102 de l'organe 102 et le volume interne V82.

Conformément à l'invention, un restricteur 120 est monté dans le volume V102, c'est-à-dire au sein du chemin d'écoulement C, afin de créer une perte de charge sur le trajet du produit de revêtement, en amont du volume V82.

Le restricteur 120 est monobloc et à section circulaire. Sa surface externe 122 est complémentaire de la surface interne 103 de l'organe 102 qui est également à section circulaire. On note respectivement X102 et X120 des axes longitudinaux et centraux des pièces 102 et 120. La surface externe 122 comprend une section tronconique 122a de forme complémentaire de l'embouchure 112. En particulier, l'angle au sommet a122 de la section 122a est le même que l'angle au sommet a112 de l'embouchure 112. Ceci permet un appui surfacique de la section 122a sur l'embouchure 112.

Le restricteur 120 comprend une extrémité aval 124 qui présente le plus petit diamètre extérieur du restricteur 120 et qui est destinée à être engagée jusqu'au fond du volume V102 en direction du volume V82. La surface terminale 124a de l'extrémité 124 est en forme de disque annulaire centré sur l'axe X120 du restricteur 120 et percée d'un orifice 126 qui constitue le débouché d'un conduit calibré 128 à section circulaire ménagé dans le restricteur 120 et centré sur l'axe X120. La surface 124a participe à la limitation du volume V82.

On note 130 l'extrémité amont du restricteur 120, opposée à l'extrémité aval 124 et qui définit une embouchure 132 de ce restricteur. Cette embouchure est de forme tronconique. On note α132 son angle au sommet. Les angles α122 et a132 ont la même valeur. En d'autres termes, l'extrémité amont 130 du restricteur 120 est de formes extérieure et intérieure tronconiques, avec une épaisseur constante sur sa longueur sauf au niveau d'une collerette terminale 134 qui dépasse du volume V102 en configuration montée du restricteur 120 dans l'organe de raccordement 102, comme représenté à la figure 5.

En pratique, les angles α112, α122 et α130 peuvent avoir une valeur comprise entre 45 et 70°, de préférence égale à 60°.

Entre l'embouchure 132 et le conduit 128, le long de l'axe X120, le restricteur 120 définit un volume intérieur V120 dont on note d120 le diamètre. Ce volume V120 forme une chambre de passage du produit de revêtement entre l'embouchure 132 et le conduit calibré 128.

On note L128 la longueur du conduit 128 mesurée parallèlement à l'axe X120. On note d128 le diamètre de ce conduit.

Ces dimensions L128 et d128 sont sélectionnées de façon à créer une perte de charge significative lors du passage du produit de revêtement du volume V120 vers le volume V82.

En pratique, la longueur L128 est choisie entre 1 et 25 mm, de préférence entre 8 et 15 mm, de préférence encore de l'ordre de 10 mm, alors que le diamètre d128 est choisi inférieur à 2 mm, de préférence entre 0,5 et 1,8 mm. Le diamètre d128 est strictement inférieur au diamètre d120 et la surface interne 123 du restricteur 120 comprend une section tronconique 123b convergente en direction de l'embouchure 127 du conduit calibré 128.

Dans l'exemple, la section tronconique 123B a pour effet que la section transversale du chemin d'écoulement décroit progressivement entre celle du tuyau formant la ligne 14, qui est sensiblement égale à celle du volume intérieur V120, et celle du conduit calibré 128. Ceci évite de créer des recoins où le produit de revêtement pourrait se bloquer.

En variante, le conduit 128 n'est pas à section circulaire. Dans ce cas, on sélectionne sa dimension transversale maximale comme inférieure à 2 mm, de préférence comprise entre 0,5 et 1,8 mm. Dans le cas d'un conduit à section circulaire, sa dimension transversale maximale est égale au diamètre d128 de ce conduit 128.

Pour installer le restricteur 120 dans le raccord d'arrivée 102, il suffit d'aligner les axes X120 et X102 du volume V102 et de pousser le restricteur 120 vers le volume V82 dans un sens d'enfoncement à l'intérieur du raccord 102, représenté par la flèche F1 à la figure 5, jusqu'à faire parvenir une deuxième section tronconique 122b de la surface 122 ainsi que la section 122a respectivement en appui surfacique sur une section tronconique 102b de la surface interne du raccord 102 et contre l'embouchure 112.

Les demi-angles au sommet β102 et β122 des surfaces 102b et 122b sont égaux, avec une valeur comprise entre 15 et 30°, de préférence égale à 20°.

En pratique, le restricteur 120 est réalisé par moulage, usinage ou impression 3D d'un matériau synthétique plus souple que le matériau constitutif du raccord 102. Par exemple, le raccord 102 peut être réalisé en acier ou en laiton, alors que le restricteur 102 est réalisé en élastomère. Ceci permet au restricteur 120 de s'adapter à la forme intérieure de l'organe de raccordement 102 et d'assurer l'étanchéité entre les pièces 102 et 120.

En variante, le restricteur 120 peut être réalisé en métal, par exemple en bronze.

Au terme de l'introduction du restricteur 120 dans l'organe de raccordement 102, le projecteur est dans la configuration de la figure 5 où la surface externe 122 du restricteur épouse sensiblement la forme intérieure du raccord 102, alors que la collerette 134 dépasse du volume V102.

Il est alors possible de raccorder le tuyau 14 sur le projecteur 8 en introduisant la surface avant 114 de l'élément de raccord 108 dans l'embouchure 132 du restricteur 120, puis en vissant l'écrou 106 sur le filetage 104 de l'organe de raccordement 102. Ceci a pour effet de comprimer l'extrémité amont 130 du restricteur 120 entre l'embouchure 112 et la surface 114, ce qui assure une bonne étanchéité à l'interface entre l'organe 102 et l'élément 108. Dans ce cas, la longueur de prise entre le taraudage interne de l'écrou 106 et le filetage 104 est inférieure à la longueur de prise entre ce taraudage et ce filetage en l'absence du restricteur 120.

Ainsi, l'organe 102 est configuré pour coopérer avec les éléments 106 et 108 à la fois en l'absence du restricteur 120 et en présence du restricteur 120 dans le volume V102.

Dans la configuration de la figure 6, la pression dans le tuyau 14 et jusque dans le volume V120 est sensiblement égale à la pression P16 régulée par le régulateur 16, en considérant comme négligeables les pertes de charge dans la ligne d'alimentation 14.

La pression P82 dans le volume 82 peut être largement inférieure à la pression P16 car une perte de charge significative est créée par la restriction constituée du conduit calibré 128.

En pratique, le diamètre d128 du conduit 128 peut être choisi égal à 0,8 mm, 0,9 mm, 1 mm, 1,2 mm, 1,4 mm ou 1,8 mm, ce qui permet d'adapter la pression P82 à la nature du produit de revêtement qui doit être projeté, en particulier à sa viscosité.

L'utilisation du restricteur 120 permet que la pression P82 soit inférieure à 1 bar, par exemple entre 0,3 et 0,7 bars, alors que la pression P16 est comprise entre 0,5 et 3 bars.

En pratique, le restricteur 120 constitue une pièce d'usure qui peut être montée de façon réversible et sans outil à l'intérieur de l'organe de raccordement 102 et qui évite les zones de rétention de produit de revêtement contenu de sa forme intérieure, notamment du fait de la décroissance progressive de la section de passage due à la surface tronconique 123b. Aucun outil n'est nécessaire pour installer le restricteur 120 dans le raccord 102 en le poussant dans le sens de la flèche F1. Il suffit d'une clé classique pour serrer l'écrou 106 sur l'organe de raccordement 102. Lorsqu'il convient de démonter le restricteur 120, il suffit de desserrer l'écrou 106 avec une clé, puis de tirer sur la collerette 134 parallèlement à l'axe X102, dans un sens d'éloignement par rapport au corps 82 inverse de celui de la flèche F1. Il est donc facile d'adapter la perte de charge créée par le restricteur 120, c'est-à-dire la pression P82 au sein du volume V82, en installant dans le volume V102 un restricteur 120 dont le conduit 128 présente une longueur et une dimension transversale maximale adaptées.

Selon une variante non représentée de l'invention, l'organe de raccordement 102 peut être monobloc avec le corps 82 ou fixé sur celui-ci autrement que par vissage.

Selon un autre mode de réalisation non représenté de l'invention, le restricteur 120 peut être intégré au sein du tuyau constituant la ligne d'alimentation 14.

Toutefois, ce restricteur est de préférence intégré au chemin d'écoulement du produit de revêtement dans une zone proche de l'orifice de sortie 982, c'est-à-dire au plus près de l'extrémité aval 142 de la ligne 14 ou au sein du projecteur 8, comme dans les deux modes de réalisation représentés sur les figures.

Quel que soit le mode de réalisation, l'installation du restricteur 120 dans l'organe de raccordement 102, dans le corps 82 ou ailleurs dans le chemin d'écoulement C du projecteur 8 permet donc de maintenir une pression relativement élevée P16 dans une partie amont du tuyau qui forme la conduite 14, alors que la pression P82 du produit de revêtement en sortie du volume V82 et la pression de ce produit dans la zone de pulvérisation Z8 sont faibles et adaptées à la viscosité du produit de revêtement projeté.

Ceci autorise l'alimentation de plusieurs projecteurs 8 à partir d'une même pompe 10 et sous une même pression, ce qui s'avère tout à fait avantageux en pratique, à la fois en termes d'encombrement, en termes de coût et en termes de maintenance.

Selon une variante non représentée de l'invention, celle-ci peut être mise en œuvre avec un projecteur électrostatique.

Les modes de réalisation et les variantes envisagés ci-dessus peuvent être combinés entre eux pour générer de nouveaux modes de réalisation de l'invention.

## Revendications

1. Ensemble de projection pneumatique de produit de revêtement comprenant un projecteur pneumatique (8) de produit de revêtement et une ligne (14) d'alimentation de ce projecteur pneumatique à partir d'une source (10-16) de produit de revêtement sous pression à laquelle la ligne d'alimentation est raccordée par son extrémité amont (141), le projecteur pneumatique comprenant un corps de projecteur (82) et une vanne (92) de contrôle de l'écoulement du produit de revêtement vers une zone de pulvérisation (Z8) de ce produit, cette vanne comprenant un pointeau (96) d'obturation sélective d'un orifice de sortie (982) d'un volume interne (V82) du corps du projecteur et l'ensemble de projection définissant un chemin d'écoulement (C) du produit de revêtement, de l'extrémité amont (141) de la ligne d'alimentation (14) jusqu'à l'orifice de sortie (982) du volume interne (82), le chemin d'écoulement incluant un organe (102) de raccordement de la ligne d'alimentation (14) sur le corps (82) du projecteur, alors qu'un restricteur (120) d'écoulement du produit de revêtement est monté sur le chemin d'écoulement (C) du produit de revêtement, dans l'organe de raccordement, pour créer une perte de charge en amont de l'orifice de sortie (982), **caractérisé en ce que** le restricteur (120) est réalisé dans un matériau plus souple que le matériau de l'organe de raccordement (102), notamment en matériau synthétique..

2. Ensemble selon la revendication 1, **caractérisé en ce que** l'organe de raccordement (102) est configuré pour, en l'absence du restricteur (120), coopérer avec un mécanisme (106, 108) disposé en sortie de la ligne d'alimentation (14) afin de raccorder le projecteur (8) à la ligne d'alimentation et **en ce que** l'organe de raccordement (102) est configuré pour coopérer également avec ce mécanisme (106, 108) lorsque le restricteur (120) est monté dans le raccord d'arrivée du produit.

3. Ensemble selon la revendication 2, **caractérisé en ce que** le restricteur (120) présente une embouchure (132) de même géométrie (α132) que la géométrie (α112) d'une embouchure (112) de l'organe de raccordement (102).

4. Ensemble selon l'une des revendicationsprécédentes, **caractérisé en ce que** le restricteur (120) est monté de façon réversible dans le volume interne (V82) ou dans l'organe de raccordement (102).

5. Ensemble selon l'une des revendications précédentes, **caractérisé en ce que** la section transversale du chemin d'écoulement (C) décroit progressivement entre celle d'une portion (14) située en amont du restricteur (120) et celle d'un conduit calibré (128) formé par le restricteur.

6. Restricteur formant pièce détachée pour un ensemble selon l'une des revendications précédentes, **caractérisé en ce qu'**il est formé d'une pièce qui définit au moins un conduit calibré (128) d'écoulement de produit de revêtement dont la longueur (L128) est comprise entre 1 et 25 mm, de préférence entre 8 et 15 mm, de préférence encore de l'ordre de 10 mm, et dont la dimension transversale maximale (d128 ; e128) est inférieure à 2 mm, de préférence comprise entre 0,5 et 1,8 mm et **en ce qu'**une extrémité (130) du restricteur (120), qui en définit une embouchure (132), est de formes extérieure et intérieure tronconiques, avec des angles au sommet (α122, α132) de même valeur.

7. Installation (2) de projection de produit de revêtement comprenant au moins :
- au moins un réservoir (6) de produit de revêtement,
- au moins un projecteur pneumatique (8) de produit de revêtement,
- une pompe (10) d'alimentation pour au moins un projecteur en produit de revêtement à partir du réservoir de produit de revêtement, et
- une ligne (14) d'alimentation du projecteur pneumatique à partir de la pompe,
**caractérisée en ce que** le projecteur pneumatique (8) et la ligne d'alimentation forment un ensemble selon l'une des revendications 1 à 5, et/ou comprennent un restricteur (120) selon la revendication 6.

8. Installation selon la revendication 7, **caractérisée en ce que** la pompe (10) est équipée en sortie d'un régulateur de pression (16) réglé pour délivrer le produit de revêtement à la ligne (14) d'alimentation, sous une pression (P16) comprise entre 0,5 et 3 bars, et **en ce que** le restricteur (120) est configuré pour délivrer le produit de revêtement à l'orifice de sortie (982) sous une pression (P82) inférieure à 1 bar, de préférence entre 0,3 et 0,7 bar.

## Patentansprüche

1. Beschichtungsprodukt-Druckluftspritzanordnung, die eine Beschichtungsprodukt-Druckluftspritzeinrichtung (8) und eine Leitung (14) für die Versorgung dieser Druckluftspritzeinrichtung von einer mit Druck beaufschlagten Beschichtungsproduktquelle (10-16), mit der die Versorgungsleitung mit ihrem stromaufseitigen Ende (141) verbunden ist, umfasst, wobei die Druckluftspritzeinrichtung einen Spritzeinrichtungskörper (82) und ein Ventil (92) für die Steuerung der Strömung des Beschichtungsprodukts in eine Zone (Z8) für die Zerstäubung dieses Produkt enthält, wobei dieses Ventil eine Nadel (96) zum wahlweisen Verschließen einer Auslassöffnung (982) eines Innenvolumens (V82) des Körpers der Spritzeinrichtung aufweist und die Spritzanordnung einen Strömungsweg (C) für das Beschichtungsprodukt von dem stromaufseitigen Ende (141) der Versorgungsleitung (14) bis zu der Auslassöffnung (982) des Innenvolumens (82) definiert, wobei der Strömungsweg ein Organ (102) für den Anschluss der Versorgungsleitung (14) an den Körper (82) der Spritzeinrichtung enthält, wobei in dem Anschlussorgan eine Drossel (120) für die Strömung des Beschichtungsprodukts in dem Strömungsweg (C) des Beschichtungsprodukts montiert ist, um stromaufseitig der Auslassöffnung (982) einen Ladungsverlust zu erzeugen, **dadurch gekennzeichnet, dass** die Drossel (120) aus einem Material hergestellt ist, das weicher als das Material des Anschlussorgans (102), insbesondere ein Kunststoff, ist.

2. Anordnung nach Anspruch 1, **dadurch gekennzeichnet, dass** das Anschlussorgan (102) konfiguriert ist, bei fehlender Drossel (120) mit einem Mechanismus (106, 108) zusammenzuwirken, der am Ausgang der Versorgungsleitung (14) angeordnet ist, um die Spritzeinrichtung (8) mit der Versorgungsleitung zu verbinden, und dass das Anschlussorgan (102) konfiguriert ist, ebenfalls mit dem Mechanismus (106, 108) zusammenzuwirken, wenn die Drossel (120) in dem Produktankunftsanschluss montiert ist.

3. Anordnung nach Anspruch 2, **dadurch gekennzeichnet, dass** die Drossel (120) eine Mündung (132) mit der gleichen Geometrie (α132) wie die Geometrie (α112) der Mündung (112) des Anschlussorgans (102) aufweist.

4. Anordnung nach einem der vorhergehenden Ansprüche, **dadurch gekennzeichnet, dass** die Drossel (120) in dem Innenvolumen (V82) oder in dem Anschlussorgan (102) reversibel montiert ist.

5. Anordnung nach einem der vorhergehenden Ansprüche, **dadurch gekennzeichnet, dass** der Querschnitt des Strömungswegs (C) zwischen dem Querschnitt eines Abschnitts (14), der sich stromaufseitig der Drossel (120) befindet, und dem Querschnitt einer durch die Drossel gebildeten kalibrierten Leitung (128) progressiv abnimmt.

6. Drossel, die ein abgenommenes Teil für eine Anordnung nach einem der vorhergehenden Ansprüche bildet, **dadurch gekennzeichnet, dass** sie aus einem Teil gebildet ist, das wenigstens eine kalibrierte Strömungsleitung (128) für ein Beschichtungsprodukt definiert, deren Länge (L128) zwischen 1 und 25 mm, vorzugsweise zwischen 8 und 15 mm und stärker bevorzugt in der Größenordnung von 10 mm liegt und deren maximale transversale Abmessung (d128; e128) kleiner als 2 mm ist und vorzugsweise im Bereich von 0,5 bis 1,8 mm liegt, und dass ein Ende (130) der Drossel (120), das eine Mündung (132) definiert, eine äußere und eine innere kegelstumpfförmige Form, deren Scheitelwinkel (α122, α132) den gleichen Wert haben, besitzt.

7. Anlage (2) zum Spritzen eines Beschichtungsprodukts, die wenigstens Folgendes umfasst:
- wenigstens einen Vorratsbehälter (6) für das Beschichtungsprodukt,
- wenigstens eine Druckluftspritzeinrichtung (8) für das Beschichtungsprodukt,
- eine Versorgungspumpe (10) für wenigstens eine Beschichtungsprodukt-Spritzeinrichtung ausgehend von dem Vorratsbehälter für das Beschichtungsprodukt und
- eine Versorgungsleitung (14) für die Druckluft-Spritzeinrichtung ausgehend von der Pumpe;
**dadurch gekennzeichnet, dass** die Druckluft-Spritzeinrichtung (8) und die Versorgungsleitung eine Anordnung nach einem der Ansprüche 1 bis 5 bilden und/oder eine Drossel (120) nach Anspruch 6 enthalten.

8. Anlage nach Anspruch 7, **dadurch gekennzeichnet, dass** die Pumpe (10) am Ausgang mit einem Druckregulierer (116) ausgestattet ist, der reguliert wird, um das Beschichtungsprodukt an die Versorgungsleitung (14) mit einem Druck (P16), der zwischen 0,5 und 3 Bar liegt, auszugeben, und dass die Drossel (120) konfiguriert ist, das Beschichtungsprodukt an die Auslassöffnung (982) mit einem Druck (P82), der kleiner als 1 Bar ist und vorzugsweise zwischen 0,3 und 0,7 Bar liegt, zu liefern.

## Claims

1. A pneumatic spraying assembly for a coating product comprising a pneumatic coating product sprayer (8) and a supply line (14) for this pneumatic sprayer from a pressurized coating product source (10-16) to which the supply line is connected by its upstream end (141), the pneumatic sprayer comprising a sprayer body (82) and a control valve (92) for the flow of the coating product toward a spraying area (Z8) of this product, this valve in turn comprising a needle (96) selectively closing off an outlet orifice (982) of an inner volume (V82) of the body of the sprayer and the spraying assembly defining a flow path (C) for the coating product, from the upstream end (141) of the supply line (14) to the outlet orifice (982) of the inner volume (82), the flow path including a member (102) connecting the supply line (14) on the body (82) of the sprayer, whereas a flow restrictor (120) for the coating product is mounted on the flow path (C) of the coating product, in the connecting member, to create a pressure loss upstream from the outlet orifice (982), **characterized in that** the restrictor (120) is made from a material more flexible than the material of the coupling member (102), in particular a synthetic material.

2. The assembly according to claim 1, **characterized in that** the connecting member (102) is configured so as, in the absence of the restrictor (120), to cooperate with a mechanism (106, 108) arranged at the outlet of the supply line (14) in order to connect the sprayer (8) to the supply line, and **in that** the connecting member (102) is configured also to cooperate with this mechanism (106, 108) when the restrictor (120) is mounted in the intake coupling of the product.

3. The assembly according to claim 2, **characterized in that** the restrictor (120) has a mouth (132) with the same geometry (α132) as the geometry (α112) of a mouth (112) of the coupling member (102).

4. The assembly according to one of the preceding claims, **characterized in that** the restrictor (120) is mounted reversibly in the inner volume (V82) or in the coupling member (102).

5. The assembly according to one of the preceding claims, **characterized in that** the cross-section of the flow path (C) decreases gradually between that of a portion (14) situated upstream from the restrictor (120) and that of a calibrated pipe (128) formed by the restrictor.

6. A restrictor forming a spare part for a pneumatic sprayer according to one of the preceding claims, **characterized in that** it is formed by a part that defines at least one calibrated pipe (128) for the flow of coating product having a length (L128) comprised between 1 and 25 mm, preferably between 8 and 15 mm, still more preferably about 10 mm, and the maximum transverse dimension (d128; e128) of which is less than 2 mm, preferably comprised between 0.5 and 1.8 mm and **in that** one end (130) of the restrictor (120), which defines a mouth (132) thereof, has frustoconical outer and inner shapes with apical angles (α122, a132) having the same value.

7. An installation (2) for spraying a coating product, comprising at least:
- at least one coating product reservoir (6),
- at least one pneumatic coating product sprayer (8),
- a supply pump (10) for supplying at least one sprayer with coating product from the reservoir, and
- a supply line (14) supplying the pneumatic sprayer from the pump,
**characterized in that** the pneumatic sprayer (8) and the supply line for an assembly according to one of claims 1 to 5, and/or comprise a restrictor (120) according to claim 6.

8. The installation according to claim 7, **characterized in that** the pump (10) is equipped, at its outlet, with a pressure regulator (16) adjusted to deliver the coating product to the supply line (14), under a pressure (P16) comprised between 0.5 and 3 bars, and **in that** the pressure restrictor (120) is configured to deliver the coating product to the outlet orifice (982) under a pressure (P82) below 1 bar, preferably between 0.3 and 0.7 bars.
